# EUROPÄISCHE PATENTSCHRIFT

(11) **EP 0 724 671 B1**
(45) Veröffentlichungstag und Bekanntmachung des Hinweises auf die Patenterteilung: **04.03.1998**
(21) Anmeldenummer: 94929486.2
(22) Anmeldetag: 18.10.1994
(51) Int. Cl.: E02D 3/12

(54) **VORRICHTUNG ZUM VERSCHIESSEN EINES FLIESSFÄHIGEN MEDIUMS, INSBESONDERE EINES ERHÄRTBAREN BAUSTOFFS**
DEVICE FOR INJECTING A FLUID MEDIUM, IN PARTICULAR A SETTING BUILDING MATERIAL
DISPOSITIF D'INJECTION DE SUBSTANCES FLUIDES, NOTAMMENT DE MATERIAUX DE CONSTRUCTION DURCISSABLES

(30) Priorität: 18.10.1993 DE 4335472
(43) Veröffentlichungstag der Anmeldung: 07.08.1996
(73) Patentinhaber: Stump Spezialtiefbau GmbH, 40764 Langenfeld (DE); Dynamit Nobel Aktiengesellschaft, 53840 Troisdorf (DE)
(72) Erfinder: REUBER, Martin, D-42329 Wuppertal (DE); GRIES, Egon, D-51588 Nümbrecht (DE); EICH, Johannes, D-53840 Troisdorf (DE)
(74) Vertreter: Eder, Thomas, Dr.-Ing.
(86) Internationale Anmeldenummer: DE9401233
(87) Internationale Veröffentlichungsnummer: WO9511348

(56) Entgegenhaltungen:
- EP-A- 0 335 709
- US-A- 1 889 599
- US-A- 3 324 665
- US-A- 4 630 972

## Beschreibung

Die Erfindung betrifft eine Vorrichtung zum Verschießen eines fließfähigen Mediums, insbesondere eines erhärtenden Baustoffs mit den Merkmalen des Oberbegriffs des Patentanspruchs 1.

Zum Verfestigen von Zonen des Erdreichs ist beispielsweise aus der DE 33 00 971 A1 bekannt, Injektionsstränge aus erhärtendem Material unter Verwendung einer hierfür geeigneten Kanone direkt in das zu verfestigende Erdreich einzuschießen bzw. impulsartig einzubringen oder mittels dieser Kanone unter Verwendung von nicht erhärtenden Flüssigkeiten, wie beispielsweise Wasser, Bohrungen im Erdreich herzustellen, welche anschließend mit einem erhärtenden Baustoff gefüllt werden.

Des weiteren ist aus der DE 35 45 737 C1 eine Patrone zum Austreiben von Flüssigkeiten unter Druck bekannt. Diese Patrone weist eine Flüssigkeits- und eine Treibladungskammer auf, die durch einen Austreibkolben voneinander getrennt sind. Der Austreibkolben schließt einen Hohlraum ein und seine zur Flüssigkeitssäule gerichtete Stirnfläche weist eine oder mehrere Sollbruchstellen auf. Diese Sollbruchstellen bewirken, daß der zentrale axiale Teil der Stirnfläche von dem verbleibenden Teil der Stirnfläche abgetrennt wird, sobald der Austreibkolben nach Zündung der Treibladung und Durchlaufen der Flüssigkeitskammer auf deren konisches Ende auftrifft. Dieser nach dem Zerbrechen verbleibende Teil des Austreibkolbens hat die Form eines Ringes oder einer Röhre.

Nachteilig bei diesen bekannten Vorrichtungen ist die ungünstige Abschußsignatur, d.h. die nach dem Austreten der Flüssigkeit durch die sich explosionsartig ausdehnenden Treibgase entstehende hohe Schallemission (Mündungsknall) und das Mündungsfeuer.

Der Erfindung liegt daher die Aufgabe zugrunde, eine Vorrichtung zum Verschießen oder impulsartigen Beschleunigen eines fließfähigen Mediums, wie Flüssigkeiten, Lösungen, Emulsionen und Suspensionen, insbesondere eines erhärtenden Baustoffs, zu schaffen, welche im Vergleich zu bekannten Vorrichtungen eine wesentlich geringere Schallemission aufweist und bei der das Mündungsfeuer praktisch vollständig unterdrückt wird.

Die Erfindung löst diese Aufgabe mit den Merkmalen des Patentanspruchs 1.

Durch die Verwendung eines Austreibkolbens und eines auf diesen abgestimmten Mündungsbereich des Rohres ist gewährleistet, daß der Austreibkolben nach Beendigung des Austreibvorgangs die Rohrmündung im wesentlichen abdichtet, so daß das bei herkömmlichen Vorrichtungen nach dem Austreiben der Flüssigkeit auftretende explosionsartige Ausdehnen der Treibgase vermieden wird. Hierdurch ergibt sich eine drastische Reduzierung des Mündungsknalls und eine praktisch völlige Unterdrückung des Mündungsfeuers.

Die Erfindung bietet daher den Vorteil, daß derartige Vorrichtungen in Bereichen einsetzbar sind, die die Einhaltung bestimmter Lärmschutzverordnungen erfordern. Darüber hinaus wird eine Reduzierung der Gefahren für Bedienpersonen und andere im Bereich einer derartigen Vorrichtung befindliche Personen erreicht.

In einer bevorzugten Ausführungsform der Erfindung ist an der Rohrmündung eine Düse angeordnet, welche gleichzeitig als Auffangvorrichtung für den Austreibkolben dient. Hierfür kann die Düse einen sich in das Rohrinnere erweiternden Bereich aufweisen, und der Austreibkolben derart verformbar ausgebildet sein, daß er sich nach dem Austreiben der Flüssigkeit an die Innenwandung dieses Bereiches anlegt und auf diese Weise die Düsenöffnung im wesentlichen abdichtet. Der Austreibkolben ist vorzugsweise aus einem verformbaren Material mit geringem spezifischem Gewicht hergestellt, um die beim Auffangen des Kolbens auftretenden Stoßkräfte gering zu halten. Beispielsweise können metallische Werkstoffe, wie Aluminium oder Messing, entsprechende Metallegierungen, Verbundwerkstoffe auf Basis von Kunststoffen und Verstärkungsfasern verwendet werden. Bevorzugt werden thermoplastische Kunststoffe wie Polytetrafluorethylen (PTFE) oder Polyethylen (PE) verwendet.

In einer bevorzugten Weiterbildung der Erfindung weist der Austreibkolben und/oder die Innenwandung des Mündungsbereiches des Rohres und/oder der Düse Nuten auf, welche so gerichtet und bemessen sind, daß sie nach dem Abdichten der Düsenöffnung ein langsames Austreten der Treibgase ermöglichen, ohne daß hiermit eine wesentliche Schallemission verbunden wäre. Anstelle der Nuten kann der Austreibkolben auch mit zumindest einer durch eine Sollbruchstelle verschlossenen Öffnung versehen sein, wobei die Sollbruchstelle durch die Verformung beim Auffangen des Austreibkolbens in der Düse aufgebrochen wird und auf diese Weise ein langsames Entweichen der Treibgase ohne wesentliche Schallemission gewährleistet wird.

In der bevorzugten Ausführungsform der Erfindung ist die Treibladung in Form einer Kartusche ausgebildet, wobei der Austreibkolben lösbar mit der Kartusche verbunden ist. Dabei kann das zu verschießende Medium entweder vor dem Einsetzen der Kartusche oder mittels einer geeigneten Zuführvorrichtung nach deren Einsetzen in das Rohr der Vorrichtung erfolgen.

In einer Weiterbildung der Erfindung kann anstelle einer einzigen Düse an der Rohrmündung ein Mehrfachdüsenkörper mit wenigstens zwei Düsen angeordnet sein, wobei der Düsenblock nach jedem Schuß derart gegenüber dem Rohr versetzt wird, daß sich nach dem Versetzen eine freie, nicht durch einen verformten Austreibkolben verschlossene Düse an der Rohrmündung befindet. Hierzu kann der Düsenblock mittels einer ersten Halte- und Verstellvorrichtung in Richtung der Rohrachse und mittels einer zweiten Verstellvorrichtung in einer zur Rohrachse transversalen Richtung bewegbar ausgebildet sein.

Dabei muß gewährleistet sein, daß der Düsenblock die Rohrmündung freigegeben hat, bevor der Verschluß am hinteren Ende des Rohres geöffnet werden kann, so daß sich beim Öffnen des Verschlusses und Herausnehmen der abgeschlossenen Treibladungskartusche kein (Rest-)Druck mehr im Rohr befindet. Entsprechendes gilt auch bei Verwendung der einzelnen Düse oder eines einzelnen Düsenkörpers.

Darüber hinaus kann eine weitere Vorrichtung zum Reinigen der Düse und/oder Auswerfen von in den Düsen befindlichen Austreibkolben vorhanden sein. Hierdurch ist gewährleistet, daß mittels der erfindungsgemäßen Vorrichtung auch mehrere Schüsse in rascher Aufeinanderfolge möglich sind.

Weitere Ausführungsformen der Erfindung ergeben sich aus den Unteransprüchen.

Die Erfindung wird nachfolgend anhand von in der Zeichnung dargestellten Ausführungsbeispielen näher erläutert. In der Zeichnung zeigen:
- Fig. 1: eine schematische Darstellung der erfindungsgemäßen Vorrichtung zum Verschießen eines fließfähigen Mediums und deren Verwendung zur Bodenverfestigung:
- Fig. 2: Detailzeichnungen des vorderen Bereiches des Rohres der Vorrichtung in Fig. 1;
- Fig. 3: eine weitere Ausführungsform der Erfindung mit einem Mehrfachdüsenkörper und
- Fig. 4: einen Austreibkolben im Schnitt bzw. in Draufsicht.

Fig. 1 zeigt eine erfindungsgemäße Vorrichtung 1 zum Verschießen eines fließfähigen Mediums, welche im speziellen Anwendungsfall als Kanone zum Injizieren eines erhärtbaren Baustoffs, z.B. Flüssigkunststoff oder Zementmilch, in das zu verfestigende Lockergestein 2 ausgebildet ist. Die Vorrichtung 1 ist über eine Aufhängung 3 heb- und senkbar und kann in beliebigen Winkeln zur Oberfläche des zu verfestigenden Lockergesteins 2 gerichtet werden.

Die Vorrichtung 1 treibt nach Zündung einer Treibladung Injektionsmaterial unter hohem Druck in Form eines stark konzentrierten Strahles aus. Dieser dringt in der vorbestimmten Richtung über eine entsprechende Länge in das Lockergestein 2 ein. Je nach gewünschter Eindringtiefe können dabei Einzelschüsse oder Schußserien vorgesehen werden. Nach dem Einbringen der erforderlichen Anzahl von Injektionssträngen und nach deren Erhärtung ist das Lockergestein 2 des in Fig. 1 dargestellten Geländesprungs durch die zugfesten Stränge 4 verfestigt, wobei die Stränge als Bewehrung des Geländesprungs wirken.

Der Einsatz der erfindungsgemäßen Vorrichtung kann aber beispielsweise auch in der Weise erfolgen, daß anstelle des direkten Injizierens von erhärtendem Baustoff zunächst die zur Verfestigung erforderlichen Löcher in das Erdreich bzw. das Lokkergestein 2 geschossen und die Löcher anschließend mit erhärtendem Baustoff aufgefüllt werden. Dabei erfolgt das Herstellen der Löcher durch das Einschießen eines konzentrierten Hochdruck-Wasserstrahls mittels der erfindungsgemäßen Vorrichtung.

In Fig. 2a ist ein vorderer Teilbereich des Rohres 5 der Injektionskanone 1 in Fig. 1 dargestellt. Am vorderen Rohrende ist eine Düse 6 angeordnet, welche mittels eines geeigneten Schnellverschlusses lösbar mit dem Rohr 5 verbunden sein kann. Der Durchmesser der Austrittsöffnung 7 der Düse 6 ist so gewählt, daß sich abhängig vom Druck und der Viskosität des auszutreibenden fließfähigen Mediums ein Hochgeschwindigkeitsstrahl 8 (Fig. 2b) mit den gewünschten Verhältnissen von Druck, Geschwindigkeit und Durchmesser ergibt.

In Richtung auf das Rohrinnere schließt sich an die Düsenöffnung 7 ein sich vorzugsweise kegelstumpfartig erweiternder Bereich 9 an, der zum einen eine Verbesserung der Strömung des auszutreibenden Mediums bewirkt und zum anderen die Funktion einer nachstehend beschriebenen Auffangvorrichtung erfüllt.

In einem vorderen Bereich des Rohrs 5 der in Fig. 2a abschußfertig dargestellten erfindungsgemäßen Vorrichtung ist eine vorbestimmte Menge des zu verschießenden Mediums 10, beispielsweise Flüssigkunststoff, Zementmilch oder Wasser eingebracht. Dabei kann anstelle des direkten Einbringens des fließfähigen Mediums 10 in das Rohr 5, das dann durch einen Stopfen oder Deckel verschlossen ist, auch eine mit dem betreffenden Medium gefüllte Kartusche in den vorderen Bereich des Rohres 5 eingeschoben werden. Hierdurch ergibt sich der Vorteil, daß ein Austreten des Mediums bei abwärts geneigter Arbeitsstellung des Rohres sowie eine Verschmutzung der Rohrinnenwand weitgehend vermieden wird.

Bei der in Fig. 2a dargestellten Ausführungsform der Erfindung ist anschließend an den mit dem fließfähigen Medium 10 gefüllten vorderen Bereich des Rohres 5 eine Treibladungskartusche 11 in das Rohrinnere eingeführt, welche einen Austreibkolben 12 aufweist, der in den vorderen Bereich einer mit einer Treibladung 13 gefüllten Hülse 14 eingesetzt ist. Der Durchmesser des Austreibkolbens 12 entspricht in etwa dem Innendurchmesser des Rohres 5, so daß der Austreibkolben 12 den mit dem fließfähigen Medium 10 gefüllten vorderen Bereich des Rohres 5 abdichtet, aber dennoch zum Austreiben des Mediums im Rohrinneren axial nach vorn verschiebbar gehalten ist.

Der in Fig. 2 dargestellte Austreibkolben 12 ist im wesentlichen zylindrisch ausgebildet. In dem von der Düse 6 abgekehrten Ende ist eine zunächst zylindrische, im vorderen Bereich sich jedoch kegelförmig verjüngende Höhlung 15 ausgebildet, wodurch eine verbesserte Abdichtung gegenüber dem Medium 10 beim Durchfahren des Rohres 5 erreicht wird. Die verbesserte Abdichtung ergibt sich durch die Kräfte, die durch den Druck der Treibgase 19 nach dem Zünden der Treibladung in radialer Richtung auf die dünne, hohlzylindrische Wandung 16 des Austreibkolbens 12 wirken, so daß die Wandung 16 an die Innenwandung des Rohres 5 gepreßt wird.

Des weiteren ergibt sich durch das Ausbilden der Höhlung 15 im Austreibkolben 12 sowohl eine Gewichtsersparnis als auch ein Nebenvolumen, das den beim Abbrand der Treibladung 13 entstehenden Spitzendruck unterdrückt bzw. abschwächt.

Der Austreibkolben 12 ist vorzugsweise aus einem Thermoplast, beispielsweise PTFE (Teflon), gefertigt.

Der in Fig. 2 dargestellte Austreibkolben 12 weist eine oder mehrere axiale Ausnehmungen oder Sacklöcher 17 auf, so daß die verbleibende dünne Wandung 18 bei der Verformung des Austreibkolbens 12 beim Auffangen durch die Düse 6 als Sollbruchstelle wirkt.

Fig. 4 zeigt im Längsschnitt (Fig. 4a) und in der Draufsicht (Fig. 4b) einen bevorzugten Austreibkolben 12, dessen zur Düse 6 (siehe Fig. 2) gewandte Stirnseite abgerundet ist. In der Spitze ist ein Sackloch 17 angeordnet, wodurch eine dünne Wandung 18 geschaffen ist, die bei einer Verformung des Austreibkolbens 12 als Sollbruchstelle wirkt. Durch das Öffnen der Sollbruchstelle wird den Treibgasen ein langsames Entweichen ermöglicht. Anstelle des Sacklochs 17 und der dünnen Wandung 18 oder zusätzlich dazu können auch längsverlaufende Nuten 27 (Fig. 4) auf der äußeren Oberfläche des Austreibkolbens 12 angeordnet sein. Diese Nuten 27 bewirken auch bei seinem Anliegen an der Düse ein langsames Entweichen der Treibgase.

Nachfolgend wird die Funktionsweise der erfindungsgemäßen Vorrichtung anhand der Figuren 2a bis 2c beschrieben. Nach dem Füllen des vorderen Bereiches des Rohres 5 mit dem zu verschießenden fließfähigen Medium 10 und dem Einbringen der Treibladungskartusche 11 wird die Treibladung 13 mittels einer bekannten, nicht näher dargestellten Anzündvorrichtung angezündet. Unter dem hohen Druck der entstehenden Treibgase 19 wird der Austreibkolben 12 aus dem vorderen Bereich der Hülse 14 der Treibladungskartusche 11 gelöst und axial in Richtung auf die Düse 6 zubewegt, wodurch das Medium 10 unter hohem Druck in Form eines Hochgeschwindigkeitsstrahls 8 aus der Düsenöffnung 7 ausgetrieben wird (Fig. 2b).

Nach dem vollständigen Austreiben des Mediums 10 befindet sich der Austreibkolben 12 in der in Fig. 2c dargestellten Stellung. Wie aus Fig. 2c ersichtlich, wird der Austreibkolben 12 unter dem Druck der Treibgase 19 durch den sich in Richtung des Rohrinneren erweiternden Bereich 9 der Düse 6 aufgefangen, wobei der Austreibkolben 12 eine Verformung erleidet. Hierdurch wird die Düsenöffnung 7 im wesentlichen dicht verschlossen, wodurch das sich explosionsartige Ausdehnen der Treibgase 19 nach dem vollständigen Austreiben des Mediums 10 aus dem Rohr 5 und der damit verbundene Mündungsknall und das ebenfalls damit verbundene Mündungsfeuer praktisch vollständig unterdrückt werden.

Gegenüber bekannten Vorrichtungen zum Verschießen von fließfähigen Medien wird auf diese Weise eine drastische Verringerung der Abschußsignatur erreicht. Hierfür ist jedoch erforderlich, daß der Austreibkolben 12 durch eine geeignete Wahl seiner Form und des Materials derart beschaffen ist, daß er nach dem Austreiben des Mediums 10 die Düsenöffnung 7 im wesentlichen vollständig verschließt, ohne z.B. zu zerbrechen. Hierfür bieten sich vorzugsweise verformungsarme, aber nicht verformungsfreie Austreibkolben, beispielsweise aus PTFE an.

Nach dem Verschließen der Düsenöffnung 7 durch den Austreibkolben 12 gemäß Fig. 2c wird durch die auftretende Verformung die Sollbruchstelle 18 des Austreibkolbens 12 geöffnet, so daß ein langsamer Abbau des Treibgasdruckes ohne nennenswerte Schallemission in den Bereich 20 vor der Düsenöffnung 7 gewährleistet ist.

Anstelle der in Fig. 2 dargestellten Sollbruchstelle 18 in der Achse des Austreibkolbens 12 kann der Austreibkolben selbstverständlich auch eine oder mehrere nicht axial verlaufende Ausnehmungen bzw. Sollbruchstellen aufweisen oder an seiner äußeren Oberfläche mit Nuten 27 versehen sein, welche nach dem Auffangen des Austreibkolbens 12 durch den Bereich 9 der Düse 6 ein langsames Entweichen der Treibgase ermöglichen. Vorzugsweise sollten diese Nuten 27 ebenfalls mit einer Sollbruchstelle gegenüber der Rohrinnenwandung abgedichtet sein, um das vollständige Austreiben des Mediums zu gewährleisten.

In analoger Weise kann der Bereich 9 der Düse 6 und ggf. der vorderste Bereich der Innenwandung des Rohres 5 Nuten aufweisen, die denselben Zweck erfüllen.

Des weiteren kann der Austreibkolben 12 entweder völlig getrennt von der Treibladungskartusche 11 in das Rohr 5 eingebracht werden oder mit dem rückwärtigen Bereich einer das Medium 10 aufnehmenden Kartusche verbunden sein, wobei der Durchmesser des Austreibkolbens jeweils in geeigneter Weise zu wählen ist. Schließlich kann auch eine einzige Patrone verwendet werden, die sowohl das Treibladungspulver und das zu verschießende Medium als auch den Austreibkolben enthält. Dabei kann auch die Düse mit in die Patrone integriert sein, so daß die Reinigung der an der Rohrmündung angeordneten Düse entfällt.

In der in Fig. 3 dargestellten Weiterbildung der Erfindung wird anstelle einer Einfachdüse 6 (Fig. 2) ein Mehrfachdüsenkörper 21 verwendet, in welchem mehrere gleichartige oder auch ungleichartige Düsen ausgebildet sind. Der Mehrfachdüsenkörper 21 ist durch eine Halte- und Verstellvorrichtung 30 relativ zur Mündung des Rohres 5 verstellbar gehalten. Dabei kann der Mehrfachdüsenkörper 21 mittels beispielsweise hydraulisch betätigbarer Verstellstangen 22 parallel zur Rohrachse nach vorn bewegt werden, bis das vordere Ende des Rohrs 5 von der betreffenden Düse 6' mit ihrer Öffnung 24 vollständig freigegeben wird.

Anschließend kann der Mehrfachdüsenkörper 21 mittels einer weiteren, beispielsweise hydraulisch betätigbaren Verstelleinrichtung 25, in einer zur Rohrachse senkrechten Ebene so verschoben werden, bis eine weitere nicht durch einen verformten Austreibkolben 12 zugesetzte Düse 6' vor der Mündung des Rohres 5 positioniert ist. Hierzu ist der Mehrfachdüsenkörper 21 in mit den Verstellstangen 22 verbundenen Halteelementen 23 verschiebbar gehalten.

In einem weiteren Schritt wird dann der Mehrfachdüsenkörper 21 durch die Halte- und Verstellvorrichtung 30 so lange in Richtung auf die Mündung des Rohres 5 zubewegt, bis das Rohr 5 in innigem Eingriff mit der Öffnung 24 der betreffenden Düse 6' steht. Nach dem erneuten Laden kann dann sofort der nächste Schuß erfolgen.

Der Düsenkörper 21 kann auch jeweils mehrere unterschiedlich ausgebildete Düsen 6' aufweisen, wobei gleichartige Düsen beispielsweise auf einer vertikalen Linie und unterschiedliche Düsen auf einer horizontalen Linie in Form einer Matrix angeordnet sind. In diesem Fall wäre eine weitere, nicht dargestellte Verstelleinrichtung erforderlich, welche den Mehrfachdüsenkörper 21 in seiner Ebene senkrecht zur Verstellrichtung der Verstellvorrichtung 25 bewegt.

Damit wird erreicht, daß mit einem einzigen Mehrfachdüsenkörper die unterschiedlichsten fließfähigen Medien oder das Verschießen ein und desselben Mediums bei unterschiedlichen charakteristischen Werten des Hochgeschwindigkeitsstrahls erfolgen kann. Die rasche Aufeinanderfolge von Schüssen mit demselben Medium und dem gleichen Hochgeschwindigkeitsstrahl wird durch das Vorhandensein mehrerer gleichartiger Düsen gewährleistet.

Betreffend die Ausbildung der einzelnen Düsen 6' des Mehrfachdüsenkörpers 21, beispielsweise das Versehen dieser Düsen mit Nuten zum Druckausgleich nach dem Austreiben des fließfähigen Mediums, gelten selbstverständlich die vorstehenden Ausführungen im Fall des Vorhandenseins einer Einzeldüse 6 entsprechend.

Der Mehrfachdüsenkörper 21 und die Einrichtungen zu dessen Verstellung können darüber hinaus auch mit anderen Vorrichtungen zum Verschießen eines fließfähigen Mediums, z.B. auch in Verbindung mit bekannten Vorrichtungen, verwendet werden.

Des weiteren ist in Fig. 3 andeutungsweise eine Reinigungsvorrichtung 26 dargestellt, die nach dem Versetzen des Mehrfachdüsenkörpers den vom vorangegangenen Schuß in der betreffenden Düse 6' befindlichen verformten Austreibkolben 12 ausstößt. Hierzu kann die Reinigungsvorrichtung 26 einen Dorn aufweisen, dessen Außendurchmesser im wesentlichen dem Innendurchmesser der Düsenöffnung 7' entspricht.

## Patentansprüche

1. Vorrichtung zum Verschießen eines fließfähigen Mediums, insbesondere eines erhärtbaren Baustoffs, mit einem Rohr (5) zur Aufnahme einer Treibladung (13) und des zu verschießenden fließfähigen Mediums (10) und einem zwischen der Treibladung (13) und dem Medium (10) angeordneten, die Bereiche der Treibladung (13) und des Mediums (10) gegeneinander abdichtenden verschiebbaren Austreibkolben (12),
dadurch gekennzeichnet,
daß der Austreibkolben (12) und der Mündungsbereich des Rohres (5) mit der Düse (6) aufeinander abgestimmt sind, derart, daß der Austreibkolben (12) nach dem Austreiben des zu verschießenden Mediums (10) im Mündungsbereich des Rohres (5) aufgefangen wird und die Öffnung (7) der Düse (6) im wesentlichen abgedichtet ist.

2. Vorrichtung nach Anspruch 1, dadurch gekennzeichnet, daß an der Rohrmündung eine Düse (6) angeordnet ist, welche als Auffangvorrichtung für den Austreibkolben (12) ausgebildet ist.

3. Vorrichtung nach Anspruch 1 oder 2, dadurch gekennzeichnet, daß die Düse (6) einen sich in das Rohrinnere erweiternden Bereich (9) aufweist.

4. Vorrichtung nach Anspruch 3, dadurch gekennzeichnet, daß der Austreibkolben (12) derart verformbar ausgebildet ist, daß er nach dem Schuß formschlüssig mit der Innenwandung des Bereiches (9) die Düsenöffnung (7) im wesentlichen abdichtet, wobei ein langsames Entweichen der Treibgase ohne wesentliche Schallemission erfolgt.

5. Vorrichtung nach einem der Ansprüche 2 bis 4, dadurch gekennzeichnet, daß der Austreibkolben (12) zumindest eine durch eine Sollbruchstelle (18) verschlossene Ausnehmung (17) aufweist, wobei die Sollbruchstelle durch das Auffangen des Austreibkolbens (12) in der Düse (6) geöffnet wird und ein langsames Entweichen der Treibgase ohne wesentliche Schallemission erfolgt.

6. Vorrichtung nach einem der Ansprüche 2 bis 5, dadurch gekennzeichnet, daß der Austreibkolben (12) an seiner äußeren Oberfläche zumindest eine durch eine Sollbruchstelle gegenüber der Rohrinnenwand abgedichtete Nut aufweist, wobei die Sollbruchstelle durch das Auffangen des Austreibkolbens (12) in der Düse (6) geöffnet wird und ein langsames Entweichen der Treibgase ohne wesentliche Schallemission erfolgt.

7. Vorrichtung nach einem der Ansprüche 2 bis 6, dadurch gekennzeichnet, daß in der Innenfläche des Mündungsbereiches des Rohres (5) und/oder des Bereichs (9) der Düse (6) zumindest eine Nut (27) ausgebildet ist, welche nach dem Auffangen des Austreibkolbens (12) in der Düse (6) ein langsames Entweichen der Treibgase ohne wesentliche Schallemission ermöglicht.

8. Vorrichtung nach einem der vorhergehenden Ansprüche, dadurch gekennzeichnet, daß die Treibladung (13) in eine Hülse (14) gefüllt ist und eine Treibladungskartusche (11) bildet und der Austreibkolben (12) lösbar mit der Kartusche (11) verbunden ist.

9. Vorrichtung nach Anspruch 1, dadurch gekennzeichnet, daß die Treibladung (13), das Medium (10) und der Austreibkolben (12) als Patrone ausgebildet sind.

10. Vorrichtung nach Anspruch 9, dadurch gekennzeichnet, daß die Düse an der Patrone angeordnet ist.

11. Vorrichtung nach einem der Ansprüche 1 bis 9, dadurch gekennzeichnet, daß anstelle einer einzigen Düse (6) an der Rohrmündung ein Mehrfachdüsenkörper (21) mit wenigstens zwei Einzeldüsen (6') angeordnet ist, wobei der Mehrfachdüsenkörper (21) nach jedem Schuß derart gegenüber dem Rohr (5) versetzbar ist, daß eine freie Einzeldüse (6') an der Rohrmündung angeordnet ist.

12. Vorrichtung nach Anspruch 11, dadurch gekennzeichnet, daß der Mehrfachdüsenkörper (21) mittels einer ersten Halte- und Verstellvorrichtung (30) in Richtung der Rohrachse und mittels einer zweiten Verstellvorrichtung (25) in einer zur Rohrachse transversalen Richtung bewegbar ist.

13. Vorrichtung nach Anspruch 11 oder 12, dadurch gekennzeichnet, daß eine Vorrichtung (26) zum Reinigen der Düse und/ oder Auswerfen von in den Einzeldüsen (6') befindlichen Austreibkolben (12) vorhanden ist.

14. Vorrichtung nach Anspruch 13, dadurch gekennzeichnet, daß die Vorrichtung (26) einen Dorn aufweist, welcher die Einzeldüsen (6') von vorne derart durchstößt, daß der in der Düse befindliche Austreibkolben (12) ausgeworfen wird.

## Claims

1. A device for the shooting of a flowable medium, in particular a hardenable construction material, with a tube (5) to receive a propellent charge (13) and the flowable medium (10) which is to be shot, and with a displaceable expulsion piston (12) arranged between the propellent charge (13) and the medium (10), sealing the regions of the propellent charge (13) and of the medium (10) with respect to each other,
characterised in that
the expulsion piston (12) and the orifice region of the tube (5) with the nozzle (6) are coordinated with each other such that the expulsion piston (12) is caught in the orifice region of the tube (5) after the expulsion of the medium (10) which is to be shot, and the opening (7) of the nozzle (6) is substantially sealed.

2. The device according to Claim 1, characterised in that a nozzle (6) is arranged at the tube orifice, which nozzle (6) is constructed as a catching device for the expulsion piston (12).

3. The device according to Claim 1 or 2, characterised in that the nozzle (6) has a region (9) widening into the interior of the tube.

4. The device according to Claim 3, characterised in that the expulsion piston (12) is constructed so as to be deformable such that after the shot, with a form-fit with the inner wall of the region (9), it substantially seals the nozzle opening (7), with a slow escaping of the propellent gases taking place without a substantial emission of sound.

5. The device according to one of Claims 2 to 4, characterised in that the expulsion piston (12) has at least one recess (17) which is closed by a nominal fracture site (18), with the nominal fracture site being opened by the catching of the expulsion piston (12) in the nozzle (6) and with a slow escape of the propellent gases taking place without a substantial emission of sound.

6. The device according to one of Claims 2 to 5, characterised in that the expulsion piston (12) has on its outer surface at least one groove which is sealed with respect to the inner wall of the tube by a nominal fracture site, the nominal fracture site being opened by the catching of the expulsion piston (12) in the nozzle (6) and a slow escape of the propellent gases taking place without a substantial emission of sound.

7. The device according to one of Claims 2 to 6, characterised in that in the inner face of the orifice region of the tube (5) and/or of the region (9) of the nozzle (6) at least one groove (27) is formed, which after the catching of the expulsion piston (12) in the nozzle (6) makes possible a slow escape of the propellent gases without a substantial emission of sound.

8. The device according to one of the preceding claims, characterised in that the propellent charge (13) is filled into a casing (15) and forms a propellent charge case (11) and the expulsion piston (12) is detachably connected with the case (11).

9. The device according to Claim 1, characterised in that the propellent charge (13), the medium (10) and the expulsion piston (12) are constructed as a cartridge.

10. The device according to Claim 9, characterised in that the nozzle is arranged on the cartridge.

11. The device according to one of Claims 1 to 9, characterised in that instead of a single nozzle (6) on the tube orifice a multiple nozzle body (21) is arranged with at least two individual nozzles (6'), the multiple nozzle body (21) being able to be shifted with respect to the tube (5) after each shot, such that a free individual nozzle (6') is arranged at the tube orifice.

12. The device according to Claim 11, characterised in that the multiple nozzle body (21) is movable in the direction of the tube axis by means of a first holding- and adjusting device (3), and is movable in a direction transverse to the tube axis by means of a second adjusting device (25).

13. The device according to Claim 11 or 12, characterised in that a device (26) is present for cleaning the nozzle and/or ejecting of expulsion piston (12) situated in the individual nozzles (6').

14. The device according to Claim 13, characterised in that the device (26) has a mandrel which penetrates the individual nozzles (6') from the front, such that the expulsion piston (12) which is situated in the nozzle is ejected.

## Revendications

1. Dispositif pour éjecter un milieu fluide, notamment un matériau de construction durcissable, au moyen d'un tube (5) destiné à recevoir une charge propulsive (13) et le milieu fluide (10) à éjecter, et un piston d'éjection (12) disposé entre la charge propulsive (13) et le milieu (10) et séparant les zones occupées par la charge propulsive (13) et par le milieu (10) de façon étanche, caractérisé en ce que le piston d'éjection (12) et la zone de la bouche du tube (5) avec la buse (6) sont adaptés l'un par rapport à l'autre de telle sorte qu'après l'éjection du milieu à éjecter (10), le piston d'éjection (12) est arrêté dans la zone de la bouche du tube (5) et que l'ouverture (7) de la buse (6) est sensiblement fermée de façon étanche.

2. Dispositif selon la revendication 1, caractérisé en ce qu'une buse (6) est agencée au niveau de la bouche du tube et est réalisée sous la forme d'un dispositif d'arrêt pour le piston d'éjection (12).

3. Dispositif selon la revendication 1 ou 2, caractérisé en ce que la buse (6) présente une zone (9) s'évasant vers l'intérieur du tube.

4. Dispositif selon la revendication 3, caractérisé en ce que le piston d'éjection (12) est réalisé de façon déformable de telle sorte qu'après le tir d'éjection, il ferme l'ouverture de buse (7) de façon sensiblement étanche par complémentarité de forme avec la paroi interne de la zone (9), l'échappement lent des gaz de propulsion s'effectuant sans une émission acoustique substantielle.

5. Dispositif selon l'une quelconque des revendications 2 à 4, caractérisé en ce que le piston d'éjection (12) présente au moins un évidement (17) fermé par un élément (18) destiné à la rupture, l'élément destiné à la rupture étant ouvert par l'arrêt du piston d'éjection (12) dans la buse (6) et un échappement lent des gaz de propulsion s'effectuant sans une émission acoustique substantielle.

6. Dispositif selon l'une quelconque des revendications 2 à 5, caractérisé en ce que le piston d'éjection (12) présente sur sa surface externe au moins une gorge étanchéifiée par l'élément destiné à la rupture par rapport à la paroi interne du tube, l'élément destiné à la rupture étant ouvert par l'arrêt du piston d'éjection (12) dans la buse (6) et un échappement lent des gaz de propulsion s'effectuant sans une émission acoustique substantielle.

7. Dispositif selon l'une quelconque des revendications 2 à 6, caractérisé en ce qu'au moins une gorge (27) est ménagée sur la surface interne de la zone de la bouche du tube (5) et/ou de la zone (9) de la buse (6), qui, après l'arrêt du piston d'éjection (12) dans la buse (6), permet un échappement lent des gaz de propulsion sans une émission acoustique substantielle.

8. Dispositif selon l'une quelconque des revendications précédentes, caractérisé en ce que la charge propulsive (13) est emplie dans un manchon (14) et forme une cartouche (12) de charge propulsive, et en ce que le piston d'éjection (12) est relié de façon libérable à la cartouche (11).

9. Dispositif selon la revendication 1, caractérisé en ce que la charge propulsive (13), le milieu (10) et le piston d'éjection (12) sont réalisés sous la forme d'une cartouche.

10. Dispositif selon la revendication 9, caractérisé en ce que la buse est agencée sur la cartouche.

11. Dispositif selon l'une quelconque des revendications 1 à 9, caractérisé en ce qu'un corps à buses multiples (21) comprenant au moins deux buses individuelles (6') est monté à la place d'une seule buse (6) disposée au niveau de la bouche du tube, le corps à buses multiples pouvant être décalé après chaque tir par rapport au tube (5) de sorte qu'une seule buse individuelle libre (6') est disposée au niveau de la bouche du tube.

12. Dispositif selon la revendication 11, caractérisé en ce que le corps à buses multiples (21) peut être déplacé au moyen d'un premier dispositif de maintien et de réglage (30) en direction de l'axe du tube et au moyen d'un second dispositif de réglage (25) dans une direction transversale à l'axe du tube.

13. Dispositif selon la revendication 11 ou 12, caractérisé en ce qu'un dispositif (26) pour le nettoyage de la buse et/ou pour l'éjection de pistons d'éjection (12) se trouvant dans les buses individuelles (6') est prévu.

14. Dispositif selon la revendication 13, caractérisé en ce que le dispositif (26) comprend un mandrin qui perce les buses individuelles (6') vers l'avant de telle sorte que le piston d'éjection (12) se trouvant dans la buse est éjecté.
